# EUROPÄISCHE PATENTSCHRIFT

(11) **EP 4 212 663 B1**
(45) Veröffentlichungstag und Bekanntmachung des Hinweises auf die Patenterteilung: **10.12.2025**
(21) Anmeldenummer: 23150317.8
(22) Anmeldetag: 04.01.2023
(51) Int. Cl.: D06F 58/20, D06F 25/00, D06F 58/02

(54) **WÄSCHEBEHANDLUNGSGERÄT MIT WÄRMEPUMPE**
HEAT PUMP LAUNDRY TREATING APPARATUS
APPAREIL DE TRAITEMENT DU LINGE AVEC POMPE À CHALEUR

(30) Priorität: 12.01.2022 BE 202205013
(43) Veröffentlichungstag der Anmeldung: 19.07.2023
(73) Patentinhaber: Miele & Cie. KG, 33332 Gütersloh (DE)
(72) Erfinder: Drösler, Rainer, 33818 Leopoldshöhe (DE)

(56) Entgegenhaltungen:
- EP-A1- 3 252 219
- EP-B1- 2 281 934
- CN-A- 105 648 721
- DE-A1- 102015 209 113
- US-A1- 2018 119 330

## Beschreibung

Die Erfindung betrifft ein Wäschebehandlungsgerät.

Die EP 3 190 224 A1 offenbart einen Waschtrockner mit einem Wärmepumpenmodul zur Erzeugung der Trocknerluft. Das Wärmepumpenmodul liegt oberhalb des Laugenbehälters, wobei der Kompressor und das Gebläse im seitlichen Bereich oberhalb des Laugenbehälters angeordnet sind. Hierbei befindet sich das Gebläse vor dem Kompressor in einem Freiraum, der sich zwischen dem Krümmungsbereich des Laugenbehältermantels und dem Quaderförmigen Gehäuse ergibt. Damit liegen das Gebläse und der Kompressor in einer Linie hintereinander, sodass das Gehäuse eine gewisse Tiefe aufweisen muss. Bei einer kompakten Bauform des Waschtrockners ist diese Anordnung nicht möglich.

DE 10 2015 209113 A1 offenbart einen Wäschetrockner mit einem Wärmetauscher, der oberhalb der Trommel eingebaut ist, wobei die Prozessluft von der vorderen Seite zu der Rückseite der Trommel durch den Wärmetauscher fließt und ein Lüfter hinter der hinteren Stirnseite der Trommel angeordnet ist. Der Wärmetauscher enthält einen Verdampfer und einen Kondensator, die im Wärmetauscher seitlich über der Trommel angeordnet werden können, wobei der Verdampfer im Wärmetauscher schräg angeordnet und der Kondensator aufrecht angeordnet ist.

EP 2 281 934 B1 offenbart einen Wäschetrockner mit einem Wärmetauscher, der oberhalb der Trommel eingebaut ist, wobei die Prozessluft von der vorderen Seite zu der Rückseite der Trommel fließt und ein Lüfter hinter der hinteren Stirnseite der Trommel angeordnet ist.

Der hier vorgestellte Ansatz stellt sich die Aufgabe, eine kompakte Wäschebehandlungsmaschine mit Laugenbehälter und Wärmepumpenmodul zur Erzeugung der Prozessluft zu schaffen.

Erfindungsgemäß wird unter anderem diese Aufgabe durch ein Wäschebehandlungsgerät mit den Merkmalen des Anspruchs 1 gelöst. Vorteilhafte Ausgestaltungen und Weiterbildungen der Erfindung ergeben sich aus den abhängigen Ansprüchen.

Durch den hier vorgestellten Ansatz wird auf einfache Art und Weise ein kompaktes Wäschebehandlungsgerät geschaffen, welches mit einem Wärmepumpenmodul zur Erzeugung der Prozessluft ausgestattet ist. In einem sogenannten Standardgehäuse wird zusätzlich zu den Komponenten zum Waschen das Wärmepumpenmodul untergebracht. Das wird derart bewerkstelligt, dass das Wärmepumpenmodul in den Freiraum oberhalb und seitlich des Laugenbehälters platziert wird. Dabei ist der Kompressor seitlich und im hinteren Bereich, hinter der hinteren Stirnwand des Laugenbehälters das Gebläse angeordnet. Das Gebläse ist hinsichtlich seiner Position so ausgerichtet, dass es sich zumindest teilweise mit der flachen Seite entlang an der Stirnwand des Laugenbehälters erstreckt. Dadurch wird eine kurze Bauweise für die Anordnung aus Kompressor erreicht. Bevorzugt ist das Gebläse zwischen der hinteren und der Rückwand des Gehäuses angeordnet, weil der Bauraum dazu besonders geeignet ist. Im vorderen Bereich ist der Bauraum beengt, weil die frontseitige Beladungsöffnung einen großen Anteil des Raumes zwischen vorderen Stirnwand und der Frontwand des Gehäuses einnimmt.

Das Wäschebehandlungsgerät umfasst ferner eine Steuereinrichtung (19) zum Aktivieren und Deaktivieren der Aktoren, also zumindest Kompressor und Gebläse, zur Durchführung eines automatischen Behandlungsablaufs.

In einer vorteilhaften Ausführung ist am oder im Laugenbehälter der Lufteinlass in der rückseitigen Stirnwand im unteren Bereich angeordnet. Damit wird eine gute und geradlinige Luftströmung durch den Einlass zur Trommel und durch die Trommel erreicht, wenn die Trommelrückwand mit Löchern oder bereichsweise als Gitter ausgebildet ist. Eine Umlenkung der Luft innerhalb des Laugenbehälters findet hierbei nicht statt. Bevorzugt ist der Lufteinlass unterhalb der Höhe der Drehachse der Trommel angeordnet.

In einer weiteren, vorteilhaften Ausführung ist am oder im Laugenbehälter der Luftauslass im vorderen, oberen Bereich der frontseitigen Stirnwand angeordnet. Dadurch wird erreicht, dass die Prozessluft durch die Trommel diagonal von hinten nach vorn schräg ansteigend strömt. Der Auslass wird von den in der Trommel bewegten Wäschestücken nicht erreicht und kann nicht durch diese verstopft werden, weil sie sich aufgrund der Schwerkraft stets nach unten, also vom Auslass entfernt, bewegen. Dadurch ist sichergestellt, dass die Strömung der Prozessluft nicht behindert wird.

In einer insgesamt zweckmäßigen Ausführung ist der Lüfter als Radiallüfter ausgebildet und umfasst ein Strömungsgehäuse mit einem darin angepasstem Lüfterrad. Das Strömungsgehäuse weist einen Durchmesser auf, der zumindest das 4-Fache der axialen Erstreckung des Lüfters entspricht, wobei sich das Strömungsgehäuse in Erstreckung senkrecht zur axialen Erstreckung teilweise zwischen der rückseitigen Stirnwand des Laugenbehälters und der Gehäuserückwand befindet. Anders ausgedrückt, der Lüfter ist derart im hinteren Bereich des Gerätegehäuses angeordnet, dass sich zumindest ein Teil des flachen Strömungsgehäuses zwischen der rückseitigen Stirnwand des Laugenbehälters und der Innenseite der Gehäuserückwand befindet. Bevorzugt kann das Strömungsgehäuse mit einem Durchmesser ausgebildet sein, der mehr als das 6- fache oder 8-fache der axialen Erstreckung aufweist. Das Lüfterrad ist dabei entsprechend der Geometrie des Strömungsgehäuses angepasst ausgebildet. Als axiale Erstreckung ist dabei die Länge des Strömungsgehäuses anzusehen, ohne den an der Welle befindlichen Antriebsmotor.

Gemäß der Erfindung ist der Kanalabschnitt des Modulgehäuses flach ausgebildet, bevorzugt einen rechteckigen Querschnitt aufweisend, wobei die Wärmetauscheranordnung entsprechend dem Querschnitt angepasst ausgebildet und in diesem Kanalabschnitt angeordnet ist. Die Flache Ausführung ist dazu angepasst, dass das Modulgehäuse mit der Wärmepumpe oberhalb des Laugenbehälters nicht zu stark aufträgt und den Bauraum zwischen Laugenbehälter und Gehäusedeckel nicht überschreitet. Dem Kanalabschnitt stromabwärts ist ein kastenförmiges Umlenkrohr angebracht, um eine Umlenkung des Prozessluftstromes etwa um 70° bis 100° zu bewirken, wobei das Umlenkrohr einen etwa rechteckigen Lufteintritt und einen kreisförmigen Luftaustritt zur Anbindung an den Lüfter aufweist.

Der rechteckige Einlass weist dabei bevorzugt etwa den gleichen Querschnitt auf, wie der kreisförmige Auslass des kastenförmigen Umlenkrohres. Das kastenförmige Umlenkrohr ist ferner bevorzugt derart geformt, dass sich ein etwa gleichmäßiger Querschnitt für die durchströmende Prozessluft ergibt. Eine bevorzugte Anpassung an der oberen Krümmung des Laugenbehälters bewirkt, dass ein möglichst großer Querschnitt erreicht wird. Insgesamt wird ein gutes Strömungsverhalten durch das Modul, die Kanäle und die Trommel erreicht.

Das Wäschebehandlungsgerät ist bevorzugt ein Waschtrockner, wobei das Gehäuse 55 cm bis 65 cm breit, 55 bis 70 cm tief und 85 bis 95 cm hoch ist. Für den Waschtrockner ist das Wärmepumpenmodul, wie es in den oben genannten Beispielen definiert ist, besonders gut einsetzbar. Die bereits am Markt bekannten Gehäusemaße müssen nicht verändert werden, um einen solchen Waschtrockner bereitzustellen. Insbesondere muss das Gerät nicht höher ausgebildet werden, als ein vergleichbarer Waschtrockner ohne über dem Laugenbehälter angeordnetem Wärmepumpenmodul.

Ein Ausführungsbeispiel der Erfindung ist in den Zeichnungen teilweise schematisch dargestellt und wird nachfolgend näher beschrieben. Es zeigen
- Fig. 1:: eine schematische Darstellung des Wäschebehandlungsgeräts mit Wärmepumpe;
- Fig. 2:: das Wäschebehandlungsgerät in einer perspektivischen Frontansicht und
- Fig. 3:: eine perspektivische Detailansicht des Wärmepumpenmoduls.

Fig. 1 zeigt das erfindungsgemäße Wäschebehandlungsgerät 1 in einer schematischen Schnittdarstellung. Das Gerät 1 ist hierbei ein Waschtrockner 1 mit einem Gehäuse 2 und den darin angeordneten Aggregaten zur Durchführung von Behandlungsprogrammen. Hier ist das Aggregat mit Laugenbehälter 4 und der darin drehbar gelagerten Trommel 3 zu erkennen. Zur Zugführung des Waschwassers ist eine Zulaufleitung 41 und eine Zulaufventil 42 vorgesehen, um in einer Waschphase Wasser dem Laugenbehälter 4 bzw. der Trommel 3 zuzuführen. Mittels der Zulaufleitung 41 wird das Wasser zum Einspülkasten 43 geführt, um dort bevorratetes Waschmittel mit dem durch den Kasten strömendes Wasser in den Laugenbehälter 4 zu leiten. Der Einspülkasten 43 ist mittels des Zulaufrohres 44 mit dem Laugenbehälter 4 verbunden. Die Ablassvorrichtung 60 umfasst eine Pumpe 61 und eine Ablaufleitung 62, wobei die Pumpe 61 bedarfsweise aktiviert wird, wenn dies im Zuge eines automatischen Waschablaufs vorgesehen ist. Die Steuereinrichtung 90 ist dazu eingerichtet und Programmiert, die Aktoren, also den Motor 70 zum Drehantrieb der Trommel, das Einlassventil 42 sowie die Pumpe 61 zu aktivieren und zu deaktivieren, um ein Behandlungsprogramm durchzuführen.

Der Waschtrockner 1 umfasst ferner ein Wärmepumpenmodul 13, welches im Gehäuse 2 oberhalb des Laugenbehälters 4 angebracht ist und zur Erzeugung eines Prozessluftstroms PL dient. Das Modul13 umfasst einen Kältemittelkreislauf, bei dem Kältemittel in einem Leitungssystem mit einem Verdampfer 15, einem Kompressor 14 (Fig. 2) zum Verdichten des Kältemittels, einem Verflüssiger 16 und einer Drossel (nicht dargestellt) zirkuliert, wobei der Wärmetauscher den Verdampfer 15 und die Heizung den Verflüssiger 16 der Wärmepumpe 13 enthält. Das Modul 13 umfasst ein Gehäuse 17 (Fig. 2), in dem ein Kanalabschnitt 8 eingearbeitet ist und in dem der Verdampfer 15 und der Verflüssiger 16 angebracht sind. Der Verdampfer 15 und der Verflüssiger 16 sind im Kanalabschnitt 8 derart angeordnet, dass die feuchte Prozessluft PL aus dem Auslass 47 des Laugenbehälters 4 im Kanal 8 zuerst den Verdampfer 15 durchströmt, damit sie aufgrund der Abkühlung und der daraus folgenden Kondensation entfeuchtet wird. Anschließend durchströmt sie den nachgeschalteten Verflüssiger 16, der als Heizung wirkt und die Prozessluft PL aufheizt, sodass die erwärmte Prozessluft PL durch den Lufteinlass 46 in den Laugenbehälter 4 und durch Öffnungen 32 in der Trommelrückwand 31 die Trommel 3 eingelassen und damit der zu behandelnden Textilien 10 zugeführt wird. In der Auffangwanne 81 wird anfallendes Kondensat aufgefangen und mittels der Kondensatleitung 82 zum Ablauf 60, 62 geführt. Der Auslass 47 des Laugenbehälters 4 ist vorzugsweise im Bereich der Beladungsöffnung an der vorderen Stirnwand des Laugenbehälters 4 oder im tunnelartigen Durchgangsbereich der Beladungsöffnung angeordnet. Der Auslass 47 ist mittels der Leitung 96 mit dem Wärmepumpenaggregat 13, insbesondere mit dem Kanalabschnitt 8, verbunden.

Das oberhalb des Laugenbehälters 4 angebrachte Funktionsmodul 13 umfasst ferner das Gebläse 9, das mit dem Motor 91 angetrieben wird. Das Gebläse 9 umfasst ein Strömungsgehäuse 93, in dessen Inneren das Lüfterrad 92 vorhanden ist. Das Gehäuse 93 ist flach ausgebildet und weist einen um mindestens 4-fach größeren Durchmesser auf, als die axiale Länge. Der Lüfter 9 ist derart oberhalb des Laugenbehälters 4 in dem Gerätegehäuse 2 platziert, dass ein Teil des Lüftergehäuses 93 sich in dem Spalt zwischen Laugenbehälterrückwand 48 und Gehäuserückwand 21 erstreckt. Das Gebläse kann bevorzugt als Radiallüfter, bevorzugt mit gekrümmten Schaufeln, ausgebildet sein, sodass es in einer Vorzugsrichtung einen höheren Volumenstrom verursacht, als in der Gegendrehrichtung.

Insgesamt beziehen sich alle Richtungs- und Positionsangaben auf die betriebsgemäße Aufstellposition des Behandlungsgerätes 1.

Fig. 2 zeigt den Waschtrockner 1 mit teilweise geöffnetem Gehäuse 2. Die Frontwand 22 umfasst die Beladungsöffnung, die mittels der Tür 23 verschlossen ist. Der Laugenbehälter 4 ist im Inneren des Gehäuses 2 schwingbeweglich aufgehängt oder aufgestützt. Innerhalb des Laugenbehälters 4 ist in einer horizontalen Achse 33 die Trommel 3 (gestrichelt skizziert) drehbar gelagert. Das Aggregat 13 zur Erzeugung der Prozessluft PL ist oberhalb des Laugenbehälters 4 und vollständig im Inneren des Gehäuses 2 angeordnet. Das Aggregat 13 ist an dem Gehäuse 2 befestigt, sodass es nicht mit dem Laugenbehälter 4 mitschwingt, wenn dieser aufgrund von Unwucht in der drehenden Trommel 3 schwingt. Das Aggregat 13 umfasst ein Gehäuse 17, das zur Positionierung und bevorzugt Fixierung des Kompressors 14, der Wärmetauscher 15, 16, der Leitungen 18 und der Drossel (nicht dargestellt) dient. Das Gehäuse 17 umfasst im etwa mittigen Bereich den Kanalabschnitt 8, in dem die Wärmetauscher 15, 16 aufgenommen sind. Der Kanalabschnitt 8 ist stromabwärts mit dem kastenförmiges Umlenkrohr 83 versehen, um den seitlich verlaufenden Prozessluftstrom nach hinten umzulenken. Das Gebläse 9 ist am kreisförmigen Auslass 83b des Umlenkrohres 83 angeschlossen und befindet sich hinter dem Gehäuse 17 des Aggregats 13. Zu erkennen ist, dass der flache Gebläseauslass 94 nach unten zeigt und mit der hinteren Luftleitung 95 verbunden ist, die wiederrum in den Lufteinlass 46 im oder am Laugenbehälter 4 mündet. Das Gebläsegehäuse 93 erstreckt sich zumindest mit dem unteren Bereich und dem Auslass 94 im Zwischenraum zwischen der rückseitigen Stirnwand 48 des Laugenbehälters 4 und der Rückwand 21 des Gerätegeäuses 2.

Fig. 3 zeigt das Wärmepumpenaggregat 13 in einer Explosionsdarstellung. Das Gehäuse 17 des Aggregats 13 umfasst ein Basisteil 17b, in das die Komponenten 14, 15, 16, 18, der Wärmepumpe positioniert und vorzugsweise fixiert sind. Das Basisteil 17b wird mit einem Abdeckteil 17a verschlossen, sodass ein Kanalabschnitt 8 bereitgestellt wird, in dem sich die Wärmetauscher 15, 16 befinden. Dem Kanalabschnitt 8 in Strömungsrichtung des Prozessluftstromes PL nachgeschaltet ist das kastenförmige Umlenkrohr 83 angebracht. Dieses umfasst einen etwa rechteckigen oder rechteckigen, flachen Einlass 83a und einen kreisförmigen Auslass 83b. der Auslass ist zum Anschluss des Gebläses 9 ausgebildet bzw. angepasst. Das Umlenkrohr 83 dient neben der bereits erläuterten Umlenkung der Prozessluftrichtung ferner dazu, den flachen, rechteckigen Ausgang des Kanalabschnitts 8 zum kreisförmigen Gebläseeinlass anzupassen. Der rechteckige Einlass 83a weist dabei etwa den gleichen Querschnitt auf, wie der kreisförmige Auslass 83b. Das Umlenkrohr ist dabei in seiner Erstreckung zwischen dem Einlass 83a und dem Auslass 83b so geformt, dass sich für die Luftströmung ein etwa konstanter Querschnitt ergibt. Im Ergebnis wird die Prozessluft umgelenkt, ohne nennenswerte Strömungswiderstände. Etwa gleicher oder etwa konstanter Querschnitt bedeutet, dass der maximale Unterschied 20 % beträgt, vorzugsweise 10%.

## Patentansprüche

1. Wäschebehandlungsgerät (1) mit folgenden Merkmalen:
- ein Gehäuse (2);
- einen zylinderförmigen Laugenbehälter (4);
- eine im Laugenbehälter (4) mit einer horizontalen oder geneigten Achse (33) drehbar gelagerten, zylinderförmigen Trommel (3), die zum Aufnehmen von Wäsche ausgebildet ist;
- wobei die Trommel (3) in ihrer stirnseitigen Rückwand (31) Öffnungen (32) oder Perforationen, aufweist, um einen Luftstrom (PL) aus dem Laugenbehälter (4) durch die Trommel (3) zu ermöglichen;
- wobei der Laugenbehälter (4) einen Lufteinlass (46) und einen Luftauslass (47) aufweist;
- ein Wärmepumpenmodul (13), welches im Gehäuse (2) oberhalb des Laugenbehälters (4) angebracht ist, mit
- einem Modulgehäuse (17), umfassend einen Kanalabschnitt (8), in dem eine Wärmetauscheranordnung mit Verflüssiger (16) als Heizeinrichtung und Verdampfer (15) als Kondensationseinrichtung angeordnet ist;
- einem Kompressor (14);
- einem Lüfter (9) zum Fördern von Prozessluft (PL) durch den Kanalabschnitt (8) mit der Wärmetauscheranordnung (15, 16);
- einen erstes Rohr (95) zur Verbindung des Kanalabschnitts (8) mit dem Lufteinlass (46) und ein zweites Rohr (96) zur Verbindung des Kanalabschnitts (13) mit dem Luftauslass (47) des Laugenbehälters (4),
- wobei der Kompressor (14) seitlich und oberhalb des Laugenbehälters (4) angeordnet ist,
wobei der Lüfter (9) zumindest teilweise hinter der hinteren Stirnseite (48) des Laugenbehälters (4) angeordnet ist,
**dadurch gekennzeichnet,**
**dass** der Kanalabschnitt (8) flach ausgebildet ist, bevorzugt einen rechteckigen Querschnitt aufweist, wobei die Wärmetauscheranordnung (15, 16) entsprechend dem Querschnitt angepasst ausgebildet ist, und,
**dass** dem Kanalabschnitt (8) stromabwärts ein kastenförmiges Umlenkrohr (83) angebracht ist, um eine Umlenkung des Prozessluftstromes (PL) etwa um 70° bis 100° zu bewirken, mit einem etwa rechteckigen Lufteintritt (83a) und einem kreisförmigen Luftaustritt (83b) zur Anbindung an den Lüfter (9).

2. Wäschebehandlungsgerät nach Anspruch 1,
wobei im Laugenbehälter (4) der Lufteinlass (46) in der rückseitigen Stirnwand (48) im unteren Bereich angeordnet ist.

3. Wäschebehandlungsgerät nach Anspruch 2,
wobei der Lufteinlass (47) unterhalb der Höhe der Drehachse (33) der Trommel (3) angeordnet ist.

4. Wäschebehandlungsgerät nach einem der Ansprüche 1 bis 3,
wobei im oder am Laugenbehälter (4) der Luftauslass (47) im vorderen, oberen Bereich der frontseitigen Stirnwand angeordnet ist.

5. Wäschebehandlungsgerät nach einem der Ansprüche 1 bis 4, wobei der Lüfter (9) als Radiallüfter ausgebildet ist und ein Strömungsgehäuse (93) mit darin angepasstem Lüfterrad (92) umfasst, wobei das Strömungsgehäuse (93) einen Durchmesser aufweist, der zumindest das 4-Fache der axialen Erstreckung entspricht, wobei sich das Strömungsgehäuse (93) in Erstreckung senkrecht zur axialen Erstreckung teilweise zwischen der rückseitigen Stirnwand (48) des Laugenbehälters (4) und der Gehäuserückwand (21) befindet.

6. Wäschebehandlungsgerät nah Anspruch 1,
**dadurch gekennzeichnet,**
**dass** der Lufteintritt (83a) und der Luftaustritt (83b) des Umlenkrohres (83) etwa den gleichen Querschnitt aufweisen.

7. Wäschebehandlungsgerät nach einem der Ansprüche 1 bis 6, welches ein Waschtrockner ist, wobei das Gehäuse 55 cm bis 65 cm breit, 55 bis 70 cm tief und 85 bis 95 cm hoch ist.

## Claims

1. Laundry treatment appliance (1) comprising the following features:
- a housing (2);
- a cylindrical suds container (4);
- a cylindrical drum (3) rotatably mounted in the suds container (4) at a horizontal or inclined axis (33), which drum is designed to receive laundry;
- the drum (3) having openings (32) or perforations in the end rear wall (31) in order to enable an air flow (PL) from the suds container (4) through the drum (3);
- the suds container (4) having an air inlet (46) and an air outlet (47);
- a heat pump module (13) which is installed in the housing (2) above the suds container (4),
- the heat pump module having a module housing (17) which has a duct portion (8) in which a heat exchanger arrangement which has a condenser (16) as a heating device and an evaporator (15) as a condensing device is arranged;
- the heat pump module having a compressor (14);
- and the heat pump module having a fan (9) for conveying process air (PL) through the duct portion (8) which has the heat exchanger arrangement (15, 16);
- a first tube (95) for connecting the duct portion (8) to the air inlet (46) and a second tube (96) for connecting the duct portion (13) to the air outlet (47) of the suds container (4),
- the compressor (14) being arranged laterally to and above the suds container (4),
the fan (9) being arranged at least partially behind the rear end face (48) of the suds container (4),
**characterised in that**
the duct portion (8) is flat and preferably has a rectangular cross-section, the heat exchanger arrangement (15, 16) being adapted to the cross-section,
and **in that** a box-shaped deflection tube (83) is installed downstream of the duct portion (8) in order to deflect the process air flow (PL) by approximately 70° to 100°, which deflection tube has an approximately rectangular air intake (83a) and a circular air discharge (83b) for connection to the fan (9).

2. Laundry treatment appliance according to claim 1,
wherein in the suds container (4), the air inlet (46) is arranged in the rear end wall (48) in the lower region.

3. Laundry treatment appliance according to claim 2,
wherein the air inlet (47) is arranged below the height of the axis of rotation (33) of the drum (3).

4. Laundry treatment appliance according to any of claims 1 to 3, wherein in or on the suds container (4), the air outlet (47) is arranged in the front, upper region of the front end wall.

5. Laundry treatment appliance according to any of claims 1 to 4, wherein the fan (9) is designed as a radial fan and comprises a flow housing (93) having a fan wheel (92) fitted therein, wherein the flow housing (93) has a diameter which corresponds to at least 4 times the axial extension, wherein the flow housing (93) is located partly between the rear end wall (48) of the suds container (4) and the housing rear wall (21) in an extension perpendicular to the axial extension.

6. Laundry treatment appliance according to claim 1,
**characterised in that**
the air intake (83a) and the air discharge (83b) of the deflection tube (83) have approximately the same cross-section.

7. Laundry treatment appliance according to any of claims 1 to 6, which is a washer-dryer, wherein the housing is 55 cm to 65 cm wide, 55 to 70 cm deep and 85 to 95 cm high.

## Revendications

1. Appareil de traitement de linge (1) comportant les caractéristiques suivantes :
- un boîtier (2) ;
- une cuve de lessivage (4) cylindrique ;
- un tambour (3) cylindrique monté rotatif dans la cuve de lessivage (4), comportant un axe (33) horizontal ou incliné, lequel tambour est conçu pour recevoir du linge ;
- dans lequel le tambour (3) présente, dans sa paroi arrière côté frontal (31), des ouvertures (32) ou des perforations afin de permettre un flux d'air (PL) provenant de la cuve de lessivage (4) à travers le tambour (3) ;
- dans lequel la cuve de lessivage (4) présente une entrée d'air (46) et une sortie d'air (47) ;
- un module de pompe à chaleur (13), lequel est placé au-dessus de la cuve de lessivage (4) dans le boîtier (2), comportant
- un boîtier de module (17) comprenant une section formant canal (8) dans laquelle est disposé un système formant échangeur de chaleur comportant un liquéfacteur (16) en tant que dispositif de chauffage et un évaporateur (15) en tant que dispositif de condensation ;
- un compresseur (14) ;
- un ventilateur (9) pour l'acheminement de l'air de traitement (PL) à travers la section formant canal (8) comportant le système formant échangeur de chaleur (15, 16) ;
- un premier tube (95) pour le raccordement de la section formant canal (8) à l'entrée d'air (46) et un second tube (96) pour le raccordement de la section formant canal (13) à la sortie d'air (47) de la cuve de lessivage (4),
- dans lequel le compresseur (14) est disposé à côté et au-dessus de la cuve de lessivage (4),
dans lequel le ventilateur (9) est disposé au moins partiellement derrière le côté frontal arrière (48) de la cuve de lessivage (4),
**caractérisé en ce**
**que** la section formant canal (8) est réalisée à plat et présente de préférence une section transversale rectangulaire, dans lequel le système formant échangeur de chaleur (15, 16) est réalisé de manière adaptée conformément à la section transversale, et,
**qu'**un tube de déviation (83) en forme de caisson est monté en aval de la section formant canal (8) afin de provoquer une déviation du flux d'air de traitement (PL) d'environ 70° à 100°, le tube de déviation comportant une entrée d'air (83a) approximativement rectangulaire et une sortie d'air (83b) circulaire pour le raccordement au ventilateur (9).

2. Appareil de traitement de linge selon la revendication 1,
dans lequel l'entrée d'air (46) est disposée dans la zone inférieure dans la paroi frontale côté arrière (48) dans la cuve de lessivage (4).

3. Appareil de traitement de linge selon la revendication 2,
dans lequel l'entrée d'air (47) est disposée en dessous de la hauteur de l'axe de rotation (33) du tambour (3).

4. Appareil de traitement de linge selon l'une des revendications 1 à 3,
dans lequel la sortie d'air (47) est disposée dans la cuve de lessivage (4), ou sur celle-ci, dans la zone supérieure avant de la paroi frontale côté avant.

5. Appareil de traitement de linge selon l'une des revendications 1 à 4, dans lequel le ventilateur (9) est réalisé sous forme de ventilateur radial et comprend un boîtier d'écoulement (93) comportant une roue de ventilateur (92) adaptée à l'intérieur, dans lequel le boîtier d'écoulement (93) présente un diamètre qui correspond au moins à 4 fois l'extension axiale, dans lequel le boîtier d'écoulement (93) se trouve partiellement entre la paroi frontale côté arrière (48) de la cuve de lessivage (4) et la paroi arrière de boîtier (21) dans l'extension perpendiculaire à l'extension axiale.

6. Appareil de traitement de linge selon la revendication 1,
**caractérisé en ce**
**que** l'entrée d'air (83a) et la sortie d'air (83b) du tube de déviation (83) présentent approximativement la même section transversale.

7. Appareil de traitement de linge selon l'une des revendications 1 à 6, lequel est un lave-linge séchant, dans lequel le boîtier mesure 55 cm à 65 cm de large, 55 à 70 cm de profondeur et 85 à 95 cm de hauteur.
